# FASCICULE DE BREVET EUROPEEN

(11) **EP 4 520 225 B1**
(45) Date de publication et mention de la délivrance du brevet: **27.05.2026**
(21) Numéro de dépôt: 24198496.2
(22) Date de dépôt: 04.09.2024
(51) Int. Cl.: A47B 73/00

(54) **CLAYETTE POUR UNE ARMOIRE DESTINÉE À RECEVOIR DES BOUTEILLES**
ABLAGE FÜR EINEN SCHRANK ZUR AUFNAHME VON FLASCHEN
SHELF FOR A CABINET FOR HOLDING BOTTLES

(30) Priorité: 05.09.2023 FR 2309311
(43) Date de publication de la demande: 12.03.2025
(73) Titulaire: Eurocave, 69100 Villeurbanne (FR)
(72) Inventeur: GILBERT, Félix, 69006 Lyon (FR)
(74) Mandataire: Lavoix

(56) Documents cités:
- EP-A2- 2 784 418
- FR-A1- 2 929 812

## Description

La présente invention concerne une clayette, pour une armoire destinée à recevoir des bouteilles, et une armoire comprenant une telle clayette.

On connaît une armoire réfrigérée comportant des clayettes, sur chacune desquelles des bouteilles en verre, notamment contenant des boissons alcoolisées, telles que du vin ou du champagne, peuvent être déposées afin d'être conservées. Une telle armoire est généralement réfrigérée à une température correspondant à celle qui règnerait dans une cave, idéale pour la conservation de ce type de boissons. Une telle armoire comporte généralement une porte vitrée afin que les bouteilles qu'elle contient soient visibles depuis l'extérieur.

Le document FR 2 929 812 A1 divulgue une clayette de rangement de bouteilles.

Les bouteilles peuvent avoir différentes formes et dimension, selon leur contenance, mais aussi selon d'autres critères, tels que leur origine géographique ou en fonction du type de boisson qu'elles contiennent. Par exemple, une bouteille de vin de Bordeaux a un corps qui est traditionnellement cylindrique, avec une épaule relativement courte, alors qu'une bouteille de vin de Bourgogne a une épaule plus longue et effilée. Comparativement, une bouteille de champagne peut avoir un corps de plus grand diamètre et plus court, avec un col plus long, à contenance égale par ailleurs.

Afin de pouvoir s'adapter aux formes des bouteilles, une clayette connue comporte des supports individuels, qui sont chacun aptes à recevoir une seule bouteille. La clayette connue comprend un cadre, sur lequel chaque support est encliquetable de façon à pouvoir être ajouté ou retiré de la clayette. De plus, le cadre autorise plusieurs positions pour chaque support, afin que la répartition des supports sur la clayette s'adapte aux différents formats de bouteille. Par exemple, si une bouteille avec un corps de grand diamètre doit être reçue, on peut davantage espacer les supports pour ménager la place nécessaire à cette bouteille. Cette clayette connue permet aussi de positionner les bouteilles, au choix, dans un sens longitudinal ou dans un sens transversal. Cependant, pour disposer la bouteille dans un sens transversal, il convient de monter d'abord un adaptateur sur la clayette, l'adaptateur recevant le support dans le sens transversal pour supporter la bouteille dans le sens transversal.

Bien que cette clayette connue donne généralement satisfaction, elle présente comme principaux inconvénients qu'il peut être fastidieux de monter et démonter les supports et les adaptateurs. En outre, une fois démontés, les supports et adaptateurs doivent être stockés et peuvent être perdus.

Un but de l'invention est donc de proposer une nouvelle clayette qui, tout en restant adaptable à différents formats de bouteilles, est plus commode à utiliser, permet l'orientation des bouteilles selon deux directions, et pour laquelle aucune pièce ne risque d'être perdue.

A cet effet, l'invention a pour objet une clayette, pour une armoire destinée à recevoir des bouteilles, la clayette comprenant un cadre et au moins une rangée de supports, qui sont supportés par le cadre, qui sont alignés suivant une direction transversale parallèle au cadre. Selon l'invention, les supports de ladite au moins une rangée sont coulissants par rapport au cadre, et les uns par rapport aux autres, suivant la direction transversale. Chaque support de ladite au moins une rangée comprend des berceaux, les berceaux d'un même support étant alignés parallèlement à une même direction longitudinale parallèle au cadre, pour former une colonne de berceaux, et chaque berceau de l'un des supports de ladite au moins une rangée étant aligné avec l'un des berceaux des autres supports de ladite au moins une rangée suivant la direction transversale pour former une ligne de berceaux. Chaque support de ladite au moins une rangée est configuré pour supporter individuellement une bouteille dans une position longitudinale, où la bouteille est disposée sur la colonne de berceaux dudit support en étant orientée parallèlement à la direction longitudinale, la colonne de berceaux formant des cales transversales entre lesquelles la bouteille, en position longitudinale, est reçue, pour empêcher la bouteille de rouler suivant la direction transversale hors de la colonne de berceaux. Les supports de ladite au moins une rangée sont configurés pour supporter collectivement la bouteille dans une position transversale, où la bouteille est disposée sur l'une des lignes de berceaux desdits supports, en étant orientée parallèlement à la direction transversale, ladite ligne de berceaux formant des cales longitudinales entre lesquelles la bouteille, en position transversale, est reçue, pour empêcher la bouteille de rouler suivant la direction longitudinale hors de la ligne de berceaux.

Une idée à la base de l'invention est de prévoir que les supports puissent être coulissés les uns par rapport aux autres et par rapport au cadre, afin que, lorsqu'une bouteille doit être disposée dans la position longitudinale sur l'un des supports, la position des autres supports de ladite au moins une rangée par rapport à ce support puisse être modifiée pour s'adapter à la taille de la bouteille et permettre éventuellement de recevoir d'autres bouteilles. De plus, les mêmes supports permettent de positionner les bouteilles dans la position longitudinale, mais aussi dans la position transversale sans devoir être démontés et sans que leur orientation doive être modifiée. Le fait que les supports soient coulissants pour s'adapter aux bouteilles reçues et sont aptes à recevoir les bouteilles dans la position longitudinale et dans la position transversale permet à la clayette d'être polyvalente tout en évitant de devoir démonter les supports, ce qui évite de les perdre. D'ailleurs, on prévoit avantageusement que les supports ne sont pas démontables du cadre pour éviter qu'ils puissent être perdus.

La clayette est destinée à recevoir des bouteilles en ce que chaque support est apte et destiné à supporter individuellement une bouteille dans la position longitudinale, et en ce que les supports sont collectivement aptes et destinés à supporter collectivement une bouteille dans la position transversale. Cela n'empêche pas que la clayette puisse être utilisée pour recevoir d'autres objets que des bouteilles, notamment dès lors que ces objets s'adaptent à la forme des supports. Par exemple, on peut prévoir que chaque support est configuré pour supporter individuellement une canette, ou un autre objet cylindrique ou allongé, dans une position longitudinale, où la canette, ou autre objet, est disposé sur la colonne de berceaux dudit support en étant orienté parallèlement à la direction longitudinale. Alors, la canette ou autre objet est reçu entre les cales transversales, pour l'empêcher de rouler ou de tomber hors de la colonne de berceaux. Les supports de ladite au moins une rangée sont aussi aptes à supporter collectivement la canette ou autre objet dans une position transversale, où la canette ou autre objet est disposé sur l'une des lignes de berceaux desdits supports, en étant orienté parallèlement à la direction transversale. La canette ou autre objet est alors disposée entre les cales longitudinales, qui l'empêchent de rouler hors de la ligne de berceaux. Les objets reçus par la clayette sont préférentiellement des boissons ou d'autres produits alimentaires.

De préférence, pour chaque colonne de berceaux, les cales transversales sont réparties suivant exactement deux colonnes de cales transversales espacées et parallèles à la direction longitudinale, les deux colonnes de cales transversales étant configurées pour recevoir la bouteille entre elles lorsque la bouteille est disposée sur la colonne de berceaux dans la position longitudinale.

De préférence, pour chaque ligne de berceaux, les cales longitudinales sont réparties suivant exactement deux lignes de cales longitudinales espacées et parallèles à la direction transversale, les deux lignes de cales longitudinales étant configurées pour recevoir la bouteille entre elles lorsque la bouteille est disposée sur la ligne de berceaux dans la position transversale.

De préférence, chaque berceau comprend deux surfaces cylindriques longitudinales, chaque surface cylindrique longitudinale reliant deux des cales transversales du berceau et étant configurée pour recevoir la bouteille alors que la bouteille est dans la position longitudinale.

De préférence, chaque berceau comprend deux surfaces cylindriques transversales, chaque surface cylindrique transversale reliant deux des cales longitudinales du berceau et étant configurée pour recevoir la bouteille alors que la bouteille est dans la position transversale, les deux surfaces cylindriques transversales étant séparées par les deux surfaces cylindriques longitudinales et les deux surfaces cylindriques longitudinales étant séparées par les deux surfaces cylindriques transversales.

De préférence, chaque support est attaché au cadre de façon non-amovible.

De préférence, chaque support de ladite au moins une rangée comprend une première extrémité de coulissement et une deuxième extrémité de coulissement qui sont opposées suivant la direction longitudinale. De préférence, pour ladite au moins une rangée de supports, le cadre comprend un premier rail et un deuxième rail, qui sont parallèles à la direction transversale. De préférence, chaque support de ladite au moins une rangée est coulissant par rapport au cadre parallèlement à la direction transversale, en ce que chaque première extrémité de coulissement est guidée en coulissement par le premier rail, et en ce que chaque deuxième extrémité de coulissement est guidée en coulissement par le deuxième rail.

De préférence, le cadre comprend une première butée transversale, qui relie le premier rail au deuxième rail, et une deuxième butée transversale, qui relie le premier rail au deuxième rail, ladite au moins une rangée de supports étant agencée entre la première butée transversale et la deuxième butée transversale parallèlement à la direction transversale, de sorte que la première butée transversale et la deuxième butée transversale bornent entre elles le coulissement des supports de ladite au moins une rangée par rapport au cadre. De préférence, les supports de ladite au moins une rangée de supports sont prisonniers du cadre, en étant captifs du premier rail, du deuxième rail, de la première butée transversale et de la deuxième butée transversale.

De préférence, deux rangées de supports sont prévues.

De préférence, pour chaque support, au moins trois berceaux sont prévus.

L'invention a pour objet une armoire, comprenant : la clayette telle que définie ci-avant, le cadre comprenant un premier longeron et un deuxième longeron entre lesquels ladite au moins une rangée de supports est disposée, le premier longeron et le deuxième longeron étant parallèles à la direction longitudinale ; et une enceinte, comprenant une première paroi latérale et une deuxième paroi latérale entre lesquelles la clayette est disposée, la clayette étant supportée par l'enceinte, en ce que la première paroi latérale supporte le premier longeron et en ce que la deuxième paroi latérale supporte le deuxième longeron.

L'invention apparaîtra plus clairement à la lecture de la description qui va suivre, donnée uniquement à titre d'exemple non limitatif, et faite en référence aux dessins annexés dans lesquels :
- la figure 1 est une vue en perspective partielle d'une armoire comprenant une clayette selon un mode de réalisation de l'invention, où la clayette est dans une position reculée et reçoit des bouteilles selon une première disposition.
- la figure 2 est une vue similaire à celle de la figure 1 où la clayette est dans une position sortie et reçoit des bouteilles selon une deuxième disposition.
- la figure 3 est une vue similaire à celle des figures 1 et 2, où la clayette est montrée seule, recevant des bouteilles selon une troisième disposition.
- la figure 4 est une vue de dessus de la clayette des figures précédentes, où des supports sont positionnés selon une première configuration.
- la figure 5 est une vue similaire celle de la figure 4, où les supports sont positionnés selon une deuxième configuration.
- la figure 6 est une vue en coupe partielle de la figure 5, suivant le trait de coupe VI-VI.
- la figure 7 est une vue en perspective de l'un des supports des figures précédentes, représenté seul.

Les figures 1 et 2 montrent une armoire 1 recevant des bouteilles 3A et/ou des bouteilles 3B. L'armoire 1 comprend une ou plusieurs clayettes, dont une clayette 2 montrée sur les figures 1 à 6. La clayette 2, constituant un rayonnage de l'armoire, est configurée pour supporter tout ou partie des bouteilles 3A et/ou des bouteilles 3B reçues dans l'armoire 1.

On définit une direction longitudinale X, une direction transversale Y et une direction de hauteur Z, qui sont perpendiculaires entre elles et fixes par rapport à la clayette 2. Lorsque la clayette 2 est montée dans l'armoire 1, les directions X et Y sont horizontales et la direction Z est verticale et dirigée vers le haut.

Comme montré sur les figures 1 et 2, l'armoire 1 comprend une enceinte 11, qui est de forme générale parallélépipédique suivant les directions X, Y et Z. L'enceinte 11 comprend une paroi latérale 12 et une paroi latérale 13 distantes et perpendiculaires à la direction transversale Y. L'enceinte 11 comprend une paroi de fond 14 perpendiculaire à la direction X, reliant les parois 12 et 13. L'enceinte 11 comprend une paroi inférieure et une paroi supérieure distantes, non représentées, perpendiculaires à la direction Z. La paroi inférieure relie les parois 12, 13 et 14. La paroi supérieure relie les parois 12, 13 et 14. La paroi inférieure est reliée à la paroi supérieure par les parois 12, 13 et 14.

Pour fermer une ouverture frontale délimitée par les parois 12 et 13 et par la paroi inférieure et la paroi supérieure, l'enceinte 11 comprend une porte, préférentiellement vitrée, non représentée. La porte est perpendiculaire à la direction X et opposée à la paroi de fond 14 lorsque que la porte est dans une position fermée. La porte peut être ouverte pour introduire ou extraire une ou plusieurs des bouteilles 3A et/ou 3B. Pour cela la porte est préférentiellement battante par rapport aux parois de l'enceinte 11, en pivotant autour d'un axe parallèle à la direction Z.

L'armoire 1 est préférentiellement réfrigérée, c'est-à-dire qu'elle comprend une machine frigorifique intégrée, produisant du froid à l'intérieur de l'enceinte 11 vis-à-vis de l'extérieur, pour maintenir l'intérieur de l'enceinte à une température de consigne. La machine frigorifique comprend par exemple un compresseur, un condenseur, un détendeur et un évaporateur, au sein desquels circule successivement un fluide frigorigène en circuit fermé. Par exemple, la température de consigne est une température correspondant à celle que l'on obtiendrait dans une cave, par exemple entre 10 et 14°C (degrés Celsius).

Dans l'ensemble, la clayette 2 s'étend perpendiculairement aux direction X et Y, et est d'épaisseur beaucoup plus faible suivant la direction Z, à la façon d'un plateau. La clayette 2 est disposée entre les parois latérales 12 et 13, de façon à les relier suivant la direction Y. L'enceinte 11 supporte la clayette 2 par l'intermédiaire des parois latérales 12 et 13. La clayette 2 est disposée entre la paroi inférieure et la paroi supérieure, suivant la direction Z.

Comme montré sur la figure 1, lorsque la clayette 2 est dans une position rétractée, la clayette 2 est disposée à l'intérieur de l'enceinte 11, en étant supportée par l'enceinte 11. Dans la position rétractée, la clayette 2 s'étend de la porte à la paroi de fond 14, en sens opposé de la direction X. Comme montré sur la figure 2, lorsque la porte est ouverte, la clayette 2 peut être coulissée par rapport à l'enceinte 11, jusqu'à une position sortie, où la clayette 2 est déplacée dans la direction X par rapport à sa position rétractée, la clayette 2 ayant traversé l'ouverture frontale pour dépasser hors de l'enceinte 11 et étant distante de la paroi de fond 14.

Chaque bouteille 3A et 3B contient une boisson, notamment une boisson alcoolisée telle que du vin ou du champagne. Chaque bouteille 3A et 3B comprend un corps 31, une épaule 32, un col 33 et un goulot 34 qui sont centrés sur un même axe B3 et qui se succèdent le long de cet axe B. Le corps 31, l'épaule 32, le col 33 et le goulot 34 ont par exemple une forme de révolution autour de l'axe B3. Le corps 31, l'épaule 32, le col 33 et le goulot 34 sont en général formés d'un seul tenant dans un même matériau continu, par exemple du verre. Le goulot 34 est fermé par un bouchon, par exemple en liège ou dans un matériau imitant le liège, pour que la boisson reste enfermée de la bouteille 3A ou 3B.

L'armoire 1 peut recevoir des bouteilles qui présentent différentes formes. Par exemple, les figures 1 et 2 montrent que les bouteilles 3A ont une première forme, s'agissant par exemple des bouteilles de vin de Bourgogne. Les bouteilles 3A sont disposées sur la clayette 2. Par exemple, la figure 3 montre que les bouteilles 3B ont une deuxième forme distincte de celle des bouteilles 3A. Les bouteilles 3B sont par exemple des bouteilles de champagne, disposées sur la clayette 2, représentée hors de l'armoire 1. La forme des bouteilles 3A se distingue de celle des bouteilles 3B par exemple concernant un diamètre du corps 31, dont un diamètre est plus petit pour les bouteilles 3A que pour les bouteilles 3B et par exemple concernant une hauteur de la bouteille, mesurée depuis une base du corps 31 jusqu'à une extrémité opposée formée par le goulot 34, la hauteur étant plus petite pour les bouteilles 3A que pour les bouteilles 3B. Des bouteilles d'autres formes que celles du présent exemple peuvent être disposées sur la clayette 2, la clayette 2 pouvant à la fois recevoir des bouteilles de forme différente les unes par rapport aux autres.

Comme mieux visible sur les figures 4 et 5, la clayette 2 comprend un cadre 20 et au moins une rangée 41 de supports 40. Le cadre 20 sert à supporter les supports 40. Les supports 40 servent à supporter les bouteilles 3A et/ou 3B.

Dans l'ensemble, le cadre 20 est perpendiculaire à la direction Z. Les directions X et Y sont parallèles au cadre 20. Les directions X, Y et Z sont définies comme fixes par rapport au cadre 20. Le cadre 20 comprend avantageusement deux longerons 21 et 22. Les longerons 21 et 22 sont parallèles à la direction X et sont disposés dans un même plan, perpendiculaire à la direction Z. Le longeron 22 est agencé dans la direction Y par rapport au longeron 21. Pour que la clayette 2 soit supportée par l'enceinte 11, le longeron 21 est supporté par la paroi 12 et le longeron 22 est supporté par la paroi 13. De préférence, c'est par l'intermédiaire des longerons 21 et 22 que la clayette 2 est coulissante par rapport à l'enceinte 11. Par exemple, on prévoit une première coulisse 28, fixée à la paroi 12, qui reçoit à coulissement le longeron 21, et une deuxième coulisse, fixée à la paroi 13, qui reçoit à coulissement le longeron 22, suivant la direction X. La deuxième coulisse n'est pas visible sur les figures mais est similaire à la première coulisse 28.

Le cadre 20 comprend avantageusement des rails, répartis par paires, chaque paire comprenant un premier rail 23 et un deuxième rail 24. On prévoit autant de paires de rails 23 et 24 qu'il y a de rangées 41 de supports 40. De préférence, un minimum de deux rails est prévu, soit une seule paire, lorsqu'il y a une seule rangée 41. Le présent exemple prévoit quatre rails, soit deux paires, puisqu'il y a deux rangées 41 de supports 40. Pour chaque paire, le rail 23 est agencé dans la direction X par rapport au rail 24.

Chaque rail 23 et 24 est parallèle à la direction transversale Y et relie les longerons 21 et 22. Les rails 23 et 24 sont avantageusement disposés dans un même plan perpendiculaire à la direction Z.

Le longerons 21 et 22 et les rails 23 et 24 sont fixes les uns par rapport aux autres, en étant attachés les uns aux autres à leurs intersections.

De préférence, les supports 40 sont identiques les uns par rapport aux autres. Dans le présent exemple, chaque rangée 41 est constituée de six supports 40. On peut toutefois prévoir un nombre de supports 40 différent de six pour chaque rangée 41, au minimum deux supports 40 pour une même rangée 41.

Les supports 40 appartiennent à une même rangée 41 en ce que les supports 40 sont répartis successivement suivant la direction Y, en étant disposés côte à côte. Autrement dit, pour chaque rangée 41, les supports 40 sont alignés suivant la direction Y, c'est-à-dire sont distribués selon une ligne parallèle à la direction Y, quelle que soit la position en coulissement des supports 40. Pour chaque rangée 41, les supports 40 sont disposés, suivant la direction Y, entre les longerons 21 et 22 et, suivant la direction X, entre le rail 23 et le rail 24 de la paire de rails associée à cette rangée, quelle que soit la position en coulissement des supports 40.

Pour chaque rangée 41, les supports 40 sont supportés par le cadre 20 par l'intermédiaire des rails 23 et 24 attribués à cette rangée 41. Chaque support 40 est coulissant par rapport au cadre 20 parallèlement à la direction Y. De préférence, chaque support 40 comprend une extrémité de coulissement 43 et une extrémité de coulissement 44, qui sont à l'opposé l'une de l'autre, en étant alignées suivant la direction longitudinale X. L'extrémité 43 est agencée dans la direction longitudinale X par rapport à l'extrémité 44. Pour chaque support 40, l'extrémité 43 et le rail 23 associé à la rangée 41 concernée coopèrent mécaniquement pour guider un coulissement du support 40 par rapport au cadre 20, suivant la direction transversale Y. Pour chaque support 40, l'extrémité 44 et le rail 24 associé à la rangée 41 concernée coopèrent mécaniquement pour guider le coulissement du support 40 par rapport au cadre 20, suivant la direction transversale Y, en complément du guidage effectué par l'extrémité 43 et le rail 23. Le support 40 relie donc le rail 23 au rail 24 en y étant attaché par les extrémités 43 et 44. Par l'intermédiaire des extrémités 43 et 44 et des rails 23 et 24, chaque support 40 est coulissant par rapport au cadre 20 suivant la direction Y.

Par exemple, comme montré sur la figure 6, on peut prévoir que le rail 23 présente une forme en creux, ouverte en direction du support 40, pour recevoir l'extrémité 43. On peut prévoir que le rail 24 présente une forme en creux, ouverte en direction du support 40, pour recevoir l'extrémité 44. En variante, on pourrait prévoir que les extrémités 43 et 44 ont une forme en creux pour recevoir les rails 23 et 24. En tout état de cause, on prévoit préférentiellement que, au jeu près, la coopération mécanique entre les rails 23 et 24 et les extrémités 43 et 44 empêche un déplacement du support 40 parallèlement à la direction X, dans les deux sens, et empêche un déplacement du support 40 parallèlement à la direction Z, dans les deux sens, empêche toute rotation du support 40, et autorise un déplacement du support 40 exclusivement suivant la direction Y, dans les deux sens.

Pour chaque rangée 41, pour chaque support 40 qui est disposé immédiatement entre deux autres supports 40 de la même rangée 41, le déplacement dudit support 40 suivant la direction Y, c'est-à-dire le coulissement, est borné par lesdits deux autres supports 40.

Pour chaque rangée 41, le longeron 21 forme avantageusement une butée transversale 25, qui relie les rails 23 et 24 entre eux et le longeron 22 forme avantageusement une butée transversale 26, qui relie les rails 23 et 24 entre eux. Pour chaque rangée 41, tous les supports 40 sont disposés entre les butées transversales 25 et 26, suivant la direction transversale Y. Les butées 25 et 26 bornent le coulissement des supports 40 de la rangée 41 suivant la direction Y, dans les deux sens. Pour chaque rangée 41, le support 40 qui est le plus proche du rail 23 est borné dans son déplacement suivant la direction Y par la butée transversale 25 et le support 40 qui lui est voisin. Pour chaque rangée 41, le support 40 qui est le plus proche du rail 24 est borné dans son déplacement suivant la direction Y par la butée transversale 26 et le support 40 qui lui est voisin.

Dans l'ensemble, chaque support 40 est coulissant par rapport au cadre 20 indépendamment des autres supports 40, notamment de ceux de la même rangée 41, le coulissement de chaque support 40 étant soit borné par l'une des butées transversales 25 ou 26 et le support 40 voisin appartenant à la même rangée 41, soit par deux supports 40 voisins appartenant à la même rangée. Pour cela, notamment, chaque support 40 n'est pas attaché aux autres supports 40. On peut donc déplacer l'un des supports 40 sans déplacer les autres. Pour cela, on prévoit que les butées transversales 25 et 26 sont distantes l'une de l'autre d'une longueur, mesurée suivant la direction Y, qui excède la somme des largeurs respectives des supports 40 d'une même rangée 41, la largeur respective de chaque support 40 étant mesurée suivant la direction Y.

Le fait que chaque support 40 soit coulissant par rapport au cadre 20 et aux autres supports 40 de la même rangée 41, un utilisateur peut modifier la disposition des supports 40 de la rangée 41 entre les butées 25 et 26, en coulissant chaque support 40 jusqu'à une position souhaitée pour ce support 40, suivant la direction Y. Modifier ainsi la disposition des supports 40 est donc effectuée sans devoir séparer les supports 40 du cadre 20, ce qui est particulièrement commode à l'usage et évite de perdre les supports 40.

Dans la mesure où les rails 23 et 24 autorisent exclusivement le mouvement de coulissement des supports 40 suivant la direction Y et que les butées 25 et 26 bornent ce coulissement dans les deux sens suivant la direction Y, les supports 40 sont prisonniers du cadre 20, c'est-à-dire sont non-amovibles, en étant à la fois captifs des rails 23 et 24 et des butées 25 et 26. On entend que les supports 40 sont prisonniers du cadre 20 en ce que les supports 40 ne sont pas séparables du cadre 20 durant l'utilisation de la clayette 2, indépendamment du fait que des bouteilles soient disposées ou non sur la clayette 2. Cela exclut notamment que le support 40 puisse être séparé du cadre 20 sans outil, notamment par un désencliquetage du support 40 vis-à-vis du cadre 20, en ce que le support 40 et le cadre 20 ne sont ici pas mutuellement encliquetés. Cela n'exclut pas que le support 40 puisse être séparé du cadre 20 dans des conditions particulières qui ne relèvent pas de l'utilisation classique de la clayette, par exemple pour la maintenance ou la réparation de la clayette 2. Ces conditions particulières incluent par exemple un désassemblage d'une partie du cadre 20, une détérioration du cadre 20, une destruction du cadre 20, un désassemblage d'une partie du support 40, une détérioration du support 40 ou une destruction du support 40, qui serait susceptible d'autoriser la séparation du support 40 et du cadre 20 l'un de l'autre.

Chaque support 40 comprend plusieurs berceaux 45, ici trois berceaux 45. De préférence, chaque support 40 dispose du même nombre de berceaux 45 que les autres supports 40. On peut prévoir un nombre de berceaux 45 différent de trois pour chaque support 40. C'est par l'intermédiaire des berceaux 45 que la clayette 2 support les bouteilles 3A ou 3B. Chaque berceau 45 est donc formé en surface du support 40, en étant tourné suivant la direction Z, pour que la bouteille puisse être déposée en appui sur un ou plusieurs des berceaux 45, en sens opposé de la direction Z. Les berceaux 45 appartenant aux supports 40 d'une même rangée 41 sont disposés suivant un même plan perpendiculaire à la direction Z.

Quel que soit le nombre de berceaux 45, tous les berceaux 45 d'un même support 40 sont avantageusement disposés entre les extrémités 43 et 44, c'est-à-dire entre les rails 23 et 24 guidant le support 40, suivant la direction X. On prévoit que les berceaux 45 et les extrémités 43 et 44 d'un même support 40 sont fixes les uns par rapport aux autres, en étant attachés les uns aux autres et/ou en étant formés par une seule pièce d'un seul tenant, comme c'est le cas dans l'exemple illustré.

Pour chaque support 40, les berceaux 45 sont alignés parallèlement à la direction longitudinale X du cadre 20, formant ainsi une colonne 46 de berceaux 45, la colonne 46 étant parallèle à la direction X. Chaque support 40 comprend donc sa propre colonne 46 de berceaux 45, parallèle à la même direction longitudinale X, les colonnes 46 étant donc parallèles entre elles. De préférence, pour chaque support 40, se succèdent suivant la direction X, l'extrémité 44, un premier berceau 45, un berceau 45 suivant, et ainsi de suite jusqu'au dernier des berceaux 45 de la colonne, et l'extrémité 43. Pour chaque rangée 41, on obtient donc autant de colonnes 46 que de supports 40, à savoir par exemple six colonnes 46.

Pour chaque rangée 41 de supports 40, chaque berceau 45 de l'un des supports 40 est aligné avec l'un des berceaux 45 respectifs de chaque autre support 40 de la rangée 41, suivant la direction transversale Y, pour ainsi former une ligne 47 de de berceaux 45, parallèle à la direction Y. Pour chaque rangée 41, on obtient donc le même nombre de lignes 47 que le nombre de berceaux 45 pour chaque support 40, c'est-à-dire, dans le présent exemple, trois lignes 47, puisque chaque support 40 comporte trois berceaux 45. Les lignes 47 sont parallèles entre elles et à la direction Y. Les lignes 47 sont réparties suivant la direction X.

En définitive, pour chaque rangée 41 de supports 40, on obtient un quadrillage de berceaux 45 appartenant aux supports 40, lesdits berceaux 45 étant répartis selon des colonnes 46, avec autant de colonnes 46 que de supports 40, et selon des lignes 47, avec autant de lignes 47 que de berceaux 45 par support 40. L'espacement entre les colonnes 46 est réglable, en faisant coulisser les supports 40 les uns par rapport aux autres. L'espacement entre les lignes 47 est fixe.

Les berceaux 45 sont configurés pour que chaque bouteille puisse être reçue sur la clayette 2, soit dans une position dite « position longitudinale », où l'axe B3 de la bouteille est parallèle à la direction longitudinale X, soit dans une autre position dite « position transversale », où l'axe B3 de la bouteille est parallèle à la direction transversale Y. Sur les figures 1 et 3, toutes les bouteilles 3A et 3B sont disposées en position longitudinale. Sur la figure 2, deux des bouteilles 3A sont en position transversale, alors que toutes les autres bouteilles sont en position longitudinale. Disposer les bouteilles en position longitudinale permet en général de placer un nombre élevé de bouteilles sur la clayette 2. Toutefois, il peut être avantageux de déposer tout ou partie des bouteilles en position transversale, notamment lorsque ces bouteilles ont une géométrie ou un taille atypique et/ou pour mettre ces bouteilles en valeur, puisqu'une étiquette de la bouteille, généralement apposée sur le corps 31, peut alors être rendue visible depuis l'ouverture frontale ou au travers de la porte vitrée.

Pour disposer la bouteille en position longitudinale, on la dispose sur un seul des supports 40, en faisant reposer le corps 31 de la bouteille sur au moins l'un des berceaux 45, voire plusieurs berceaux 45 appartenant à la même colonne 46. Autrement dit, chaque support 40 est apte à supporter individuellement l'une des bouteilles, alors que la bouteille est dans la position longitudinale, avec ladite bouteille disposée sur la colonne 46 de berceaux 45 de ce support 40. Ladite bouteille est alors orientée parallèlement à la direction X, en particulier son axe B3. La bouteille est alors centrée sur les berceaux 45, c'est-à-dire que l'axe B3 est compris dans un plan perpendiculaire à la direction Y qui traverse les berceaux 45 en leur centre.

Pour disposer la bouteille en position transversale, on la dispose sur plusieurs supports 40 à la fois appartenant à la même rangée 41, en faisant reposer le corps 31 de la bouteille sur au moins l'un des berceaux 45, voire plusieurs berceaux 45 appartenant à la même ligne 47. Autrement dit, les supports 40 de la même rangée 41 sont configurés pour supporter collectivement l'une des bouteilles, alors que la bouteille est dans la position transversale, avec ladite bouteille disposée sur l'une des lignes 47 de berceaux 45 définie collectivement par ces supports 40. Ladite bouteille est alors orientée parallèlement à la direction Y, en particulier son axe B3. La bouteille est alors centrée sur les berceaux 45, c'est-à-dire que l'axe B3 est compris dans un plan perpendiculaire à la direction X qui traverse les berceaux 45 en leur centre.

Puisque les supports 40 de la rangée 41 sont coulissants les uns par rapport aux autres et par rapport au cadre 20, l'utilisateur peut adapter la disposition des supports 40 de la rangée 41 suivant la direction Y pour pouvoir disposer plusieurs bouteilles côte à côte en position longitudinale, chaque bouteille étant disposée sur l'un des supports 40. On peut notamment écarter les supports 40 les uns des autres pour pouvoir y disposer une ou plusieurs bouteilles, dont le corps 31 présente un fort diamètre, côte à côte en position longitudinale. On peut notamment rapprocher les supports 40 les uns des autres pour y disposer une ou plusieurs bouteilles, dont le corps 31 présente un de plus faible diamètre, côte à côte en position longitudinale. Lorsque toutes les bouteilles à disposer côte à côte sur la rangée 41 présentent un corps 31 de diamètre semblable, on peut choisir de positionner les supports 40 de façon équitablement répartie suivant la direction Y. Comme montré par exemple sur les figures 1, 3 et 4, on peut choisir de disposer les supports 40 de la première rangée 41 en décalage par rapport aux supports 40 de la deuxième rangée 41, ce qui permet de disposer des bouteilles en position longitudinale côte à côte sur les deux rangées 41, les bouteilles de la première rangée 41 ayant leur goulot 34 orienté en direction de la deuxième rangée 41 et les bouteilles de la deuxième rangée 41 ayant leur goulot 34 orienté en direction de la première rangée 41, les goulots 34 des bouteilles de la première rangée 41 étant reçus entre les goulots 34 des bouteilles de la deuxième rangée 41. Cela est particulièrement avantageux pour stocker un nombre élevé de bouteilles même si les bouteilles ont une hauteur importante. En particulier, on peut répartir les supports 40 de façon régulière suivant la direction Y, en positionnant les supports 40 d'une première des rangées 41 de façon décalée par rapport aux supports 40 de la deuxième rangée 41, comme montré sur les figures 1 et 4, par exemple lorsque les corps 31 ont le même diamètre et que les bouteilles ont une hauteur élevée. Selon un autre exemple, on peut répartir les supports 40 de la première des rangée 41 de façon régulière suivant la direction Y, et de la deuxième rangée 41 de façon irrégulière suivant la direction Y, c'est-à-dire avec des supports 40 regroupés et d'autres supports plus espacés les uns des autres, comme montré sur la figure 5. Cela permet d'adapter la clayette 2 à la géométrie et à la disposition des bouteilles. Comme montré sur la figure 2, certaines bouteilles peuvent être disposées en position transversale alors que les autres sont en position longitudinale.

Tous ces exemples permettent de constater que la clayette 2 est particulièrement polyvalente et donne toute liberté à la disposition des bouteilles.

Chaque berceau 45 présente une structure particulière, décrite ci-après, qui lui permet de recevoir la bouteille, au choix, en disposition longitudinale et en position transversale.

Préférentiellement, comme mieux visible sur la figure 7, chaque berceau 45 comprend deux paires de cales transversales 48 et deux paires de cales longitudinales 49. Toutefois, un nombre de cales 48 et 49 différent peut être choisi, avec au moins une paire de cales transversales 48 et une paire de cales longitudinales 49 pour chaque berceau 45.

Comme montré sur les figures 4 et 7, pour chaque colonne 46 de berceaux 45, les cales transversales 48 sont réparties suivant exactement deux colonnes 51 de cales transversales 48, espacées l'une de l'autre et parallèles à la direction longitudinale X. Pour chaque paire de cales 48, l'une des cales 48 appartient à l'une des colonnes 51 alors que l'autre cale 48 appartient à l'autre colonne 51. De préférence, pour chaque paire de cales 48, les deux cales 48 sont alignées suivant la direction transversale Y. Il en résulte que, pour chaque berceau 45, les cales 48 sont disposées selon un carré ou un rectangle.

A titre d'exemple, le corps 31 d'une bouteille 3A est schématiquement montré en traits discontinus sur la figure 7, avec la bouteille 3A en position longitudinale sur le support 40. Comme montré sur la figure 7, les deux colonnes 51 de cales transversales 48 sont configurées pour recevoir la bouteille 3A entre elles, lorsque la bouteille 3A est disposée sur la colonne 46 de berceaux 45 dans l'orientation longitudinale. Plus précisément, chaque paire de cales 48 reçoit la bouteille 3A entre lesdites cales 48. Dans le cas où le corps 31 de la bouteille présente un diamètre suffisamment élevé, les cales 48, appartenant à plusieurs paires de cales 48, viennent peuvent au contact du corps 31 de la bouteille, de part et d'autre de la bouteille, pour empêcher la bouteille de rouler suivant la direction Y. Dans le cas où le corps 31 de la bouteille présente un diamètre moins élevé, les cales 48, appartenant à plusieurs paires de cales 48 peuvent rester distantes du corps 31 de la bouteille. Toutefois, les cales 48 étant disposées de part et d'autre de la bouteille, les cales 48 empêche la bouteille de rouler suivant la direction Y hors des berceaux 45 qui la reçoivent. Dans tous les cas, la bouteille 3A est reçue de façon stable sur la colonne 46 de berceaux 45, même s'il n'y a pas d'autres bouteilles adjacentes à cette bouteille sur la clayette 2.

Comme montré sur les figures 4 et 7, pour chaque ligne 47 de berceaux 45, les cales longitudinales 49 sont réparties suivant exactement deux lignes 52 de cales longitudinales 49, espacées l'une de l'autre et parallèles à la direction transversales Y. Pour chaque paire de cales 49, l'une des cales 49 appartient à l'une des lignes 52 alors que l'autre cale 49 appartient à l'autre ligne 52. De préférence, pour chaque paire de cales 49, les deux cales 49 sont alignées suivant la direction longitudinales X. Il en résulte que, pour chaque berceau 45, les cales 49 sont disposées selon un carré ou un rectangle.

A titre d'exemple, le corps 31 d'une bouteille 3A est schématiquement montré en traits discontinus sur la figure 6. Cette bouteille 3A est disposée en position transversale sur plusieurs supports 40 de la même rangée 41, même si un seul support 40 est visible sur la figure 6. Comme montré sur la figure 6, les deux lignes 52 de cales longitudinales 49 sont configurées pour recevoir la bouteille 3A entre elles, lorsque la bouteille 3A est disposée sur la ligne 47 de berceaux 45 dans l'orientation transversale. Plus précisément, chaque paire de cales 49 reçoit la bouteille 3A entre lesdites cales 49. Si le diamètre du corps 31 de la bouteille est suffisamment élevé, des cales 49, appartenant à plusieurs paires de cales 49, peuvent venir au contact du corps 31 de la bouteille 3A, de part et d'autre de la bouteille 3A, pour empêcher la bouteille de rouler suivant la direction longitudinale X. Si le diamètre du corps est moins élevé, le corps 31 est disposée entre les cales 49 de plusieurs paires, sans nécessairement être en contact avec ces cales de part et d'autre de la bouteille. Dans cette situation, les cales 49 empêchent tout de même la bouteille de rouler suivant la direction X hors des berceaux 45 qui la reçoivent. Dans tous les cas, la bouteille 3A est reçue de façon stable sur la ligne 47 de berceaux 45, même s'il n'y a pas d'autres bouteilles adjacentes à cette bouteille sur la clayette 2.

Comme mieux visible sur les figures 6 et 7, de préférence, chaque berceau 45 comprend avantageusement deux surfaces cylindriques longitudinales 53 et deux surfaces cylindriques transversales 54, qui visent à améliorer encore la stabilité de la bouteille, lorsqu'elle est reçue sur les berceaux 45, respectivement en position longitudinale et en position transversale. Par « surface cylindrique », on entend que la surface présente la géométrie d'une portion de cylindre à base circulaire. Autrement dit, il s'agit d'une surface arrondie en creux, dont le profil de l'arrondi est une portion de cylindre.

Les surfaces cylindriques longitudinales 53 d'un même support 40 sont toutes coaxiales avec un même axe longitudinal, parallèle à la direction longitudinale X. On entend ainsi que c'est la portion de cylindre décrite par la surface 53 qui est centrée sur cet axe longitudinal. Chaque surface cylindrique 53 relie deux des cales transversales 48 d'une même paire de cales 48 appartenant au même berceau 45. Chaque surface cylindrique 53 est formée en creux en surface du berceau 45, entre ces deux cales 48, pour recevoir la bouteille 3A et l'empêcher de rouler suivant la direction Y, alors que la bouteille 3A est disposée dans la position longitudinale sur ce support 40. En fonction du diamètre du corps 31 de la bouteille 3A, les surfaces 53 épousent le corps 31 de la bouteille 3A de façon plus ou moins rapprochée. Lorsque la bouteille 3A est disposée sur les berceaux 45 en position longitudinale, les surfaces cylindriques 53 tendent à centrer la bouteille sur les berceaux 45 par gravité, suivant la direction Y.

Les surfaces cylindriques transversales 54 d'un même berceau 45 sont coaxiales avec un même axe transversal, parallèle à la direction transversale Y. On entend ainsi que c'est la portion de cylindre décrite par la surface 54 qui est centrée sur cet axe transversal. Les surfaces cylindriques transversales 54 appartenant aux berceaux 45 d'une même ligne 47 sont coaxiales avec le même axe transversal, parallèle à la direction transversale Y. Chaque surface cylindrique 54 relie deux des cales longitudinales 49 d'une même paire de cales 49 appartenant au même berceau 45. Chaque surface cylindrique 54 est formée en creux en surface du berceau 45, entre ces deux cales 49, pour recevoir la bouteille 3A et l'empêcher de rouler suivant la direction X, alors que la bouteille 3A est disposée dans la position transversale sur ce support 40. En fonction du diamètre du corps 31 de la bouteille 3A, les surfaces 54 épousent le corps 31 de la bouteille 3A de façon plus ou moins rapprochée. Lorsque la bouteille 3A est disposée sur les berceaux 45 en position transversale, les surfaces cylindriques 54 tendent à centrer la bouteille sur les berceaux 45 par gravité, suivant la direction X.

Pour chaque berceau 45, les deux surfaces cylindriques transversales 54 sont séparées par les deux surfaces cylindriques longitudinales 53 et les deux surfaces cylindriques longitudinales 53 sont séparées par les deux surfaces cylindriques transversales 54. En conséquence, le berceau 45 présente avantageusement une forme générale de croisillon.

Toute caractéristique décrite pour l'un des modes de réalisation ou variante ci-dessus est applicable aux autres modes de réalisation et variantes décrits ci-dessus, pour autant que techniquement faisable.

## Revendications

1. Clayette (2), pour une armoire (1) destinée à recevoir des bouteilles (3A, 3B), la clayette (2) comprenant un cadre (20) et au moins une rangée (41) de supports (40), qui sont supportés par le cadre (20), qui sont alignés suivant une direction transversale (Y) parallèle au cadre (20), la clayette (2) étant **caractérisée en ce que** :
- les supports (40) de ladite au moins une rangée (41) sont coulissants par rapport au cadre (20), et les uns par rapport aux autres, suivant la direction transversale (Y) ;
- chaque support (40) de ladite au moins une rangée (41) comprend des berceaux (45), les berceaux (45) d'un même support (40) étant alignés parallèlement à une même direction longitudinale (X) parallèle au cadre (20), pour former une colonne (46) de berceaux (45), et chaque berceau (45) de l'un des supports (40) de ladite au moins une rangée (41) étant aligné avec l'un des berceaux (45) des autres supports (40) de ladite au moins une rangée (41) suivant la direction transversale (Y) pour former une ligne (47) de berceaux (45) ;
- chaque support (40) de ladite au moins une rangée (41) est configuré pour supporter individuellement une bouteille (3A, 3B) dans une position longitudinale, où la bouteille (3A, 3B) est disposée sur la colonne (46) de berceaux (45) dudit support (40) en étant orientée parallèlement à la direction longitudinale (X), la colonne (46) de berceaux (45) formant des cales transversales (48) entre lesquelles la bouteille (3A, 3B), en position longitudinale, est reçue, pour empêcher la bouteille (3A, 3B) de rouler suivant la direction transversale (Y) hors de la colonne (46) de berceaux (45) ; **caractérisée en ce que**
- les supports (40) de ladite au moins une rangée (41) sont configurés pour supporter collectivement la bouteille (3A, 3B) dans une position transversale, où la bouteille (3A, 3B) est disposée sur l'une des lignes (47) de berceaux (45) desdits supports (40), en étant orientée parallèlement à la direction transversale (Y), ladite ligne (47) de berceaux (45) formant des cales longitudinales (49) entre lesquelles la bouteille (3A, 3B), en position transversale, est reçue, pour empêcher la bouteille (3A, 3B) de rouler suivant la direction longitudinale (X) hors de la ligne (47) de berceaux (45).

2. Clayette (2) selon la revendication 1, dans laquelle, pour chaque colonne (46) de berceaux (45), les cales transversales (48) sont réparties suivant exactement deux colonnes (51) de cales transversales (48) espacées et parallèles à la direction longitudinale (X), les deux colonnes (51) de cales transversales (48) étant configurées pour recevoir la bouteille (3A, 3B) entre elles lorsque la bouteille (3A, 3B) est disposée sur la colonne (46) de berceaux (45) dans la position longitudinale.

3. Clayette (2) selon l'une quelconque des revendications précédentes, dans laquelle, pour chaque ligne (47) de berceaux (45), les cales longitudinales (49) sont réparties suivant exactement deux lignes (52) de cales longitudinales (49) espacées et parallèles à la direction transversale (Y), les deux lignes (52) de cales longitudinales (49) étant configurées pour recevoir la bouteille (3A, 3B) entre elles lorsque la bouteille (3A, 3B) est disposée sur la ligne (47) de berceaux (45) dans la position transversale.

4. Clayette (2) selon l'une quelconque des revendications précédentes, dans laquelle chaque berceau (45) comprend :
- deux surfaces cylindriques longitudinales (53), chaque surface cylindrique longitudinale (53) reliant deux des cales transversales (48) du berceau (45) et étant configurée pour recevoir la bouteille (3A, 3B) alors que la bouteille (3A, 3B) est dans la position longitudinale ; et
- deux surfaces cylindriques transversales (54), chaque surface cylindrique transversale (54) reliant deux des cales longitudinales (49) du berceau (45) et étant configurée pour recevoir la bouteille (3A, 3B) alors que la bouteille (3A, 3B) est dans la position transversale, les deux surfaces cylindriques transversales (54) étant séparées par les deux surfaces cylindriques longitudinales (53) et les deux surfaces cylindriques longitudinales (53) étant séparées par les deux surfaces cylindriques transversales (54).

5. Clayette (2) selon l'une quelconque des revendications précédentes, dans laquelle chaque support (40) est attaché au cadre (20) de façon non-amovible.

6. Clayette (2) selon l'une quelconque des revendications précédentes, dans laquelle :
- chaque support (40) de ladite au moins une rangée (41) comprend une première extrémité de coulissement (43) et une deuxième extrémité de coulissement (44) qui sont opposées suivant la direction longitudinale (X) ;
- pour ladite au moins une rangée (41) de supports (40), le cadre (20) comprend un premier rail (23) et un deuxième rail (24), qui sont parallèles à la direction transversale (Y) ; et
- chaque support (40) de ladite au moins une rangée (41) est coulissant par rapport au cadre (20) parallèlement à la direction transversale (Y), en ce que :
• chaque première extrémité de coulissement (43) est guidée en coulissement par le premier rail (23), et
• chaque deuxième extrémité de coulissement (44) est guidée en coulissement par le deuxième rail (24).

7. Clayette (2) selon la revendication 6, dans laquelle :
- le cadre (20) comprend une première butée transversale (25), qui relie le premier rail (23) au deuxième rail (24), et une deuxième butée transversale (26), qui relie le premier rail (23) au deuxième rail (24), ladite au moins une rangée (41) de supports (40) étant agencée entre la première butée transversale (25) et la deuxième butée transversale (26) parallèlement à la direction transversale (Y), de sorte que la première butée transversale (25) et la deuxième butée transversale (26) bornent entre elles le coulissement des supports (40) de ladite au moins une rangée (41) par rapport au cadre (20) ; et
- les supports (40) de ladite au moins une rangée (41) de supports (40) sont prisonniers du cadre (20), en étant captifs du premier rail (23), du deuxième rail (24), de la première butée transversale (25) et de la deuxième butée transversale (26).

8. Clayette (2) selon l'une quelconque des revendications précédentes, dans laquelle deux rangées (41) de supports (40) sont prévues.

9. Clayette (2) selon l'une quelconque des revendications précédentes, dans laquelle, pour chaque support (40), au moins trois berceaux (45) sont prévus.

10. Armoire (1), comprenant :
- la clayette (2) selon l'une quelconque des revendications précédentes, le cadre (20) comprenant un premier longeron (21) et un deuxième longeron (22) entre lesquels ladite au moins une rangée (41) de supports (40) est disposée, le premier longeron (21) et le deuxième longeron (22) étant parallèles à la direction longitudinale (X) ; et
- une enceinte (11), comprenant une première paroi latérale (12) et une deuxième paroi latérale (13) entre lesquelles la clayette (2) est disposée, la clayette (2) étant supportée par l'enceinte (11), en ce que la première paroi latérale (12) supporte le premier longeron (21) et en ce que la deuxième paroi latérale (13) supporte le deuxième longeron (22).

## Patentansprüche

1. Ablage (2) für einen Schrank (1) zur Aufnahme von Flaschen (3A, 3B), wobei die Ablage (2) einen Rahmen (20) und mindestens eine Reihe (41) von Trägern (40) umfasst, die von dem Rahmen (20) getragen werden, die in einer zum Rahmen (20) parallelen Querrichtung (Y) ausgerichtet sind, wobei die Ablage (2) **dadurch gekennzeichnet ist, dass**:
- die Träger (40) der mindestens einen Reihe (41) in Bezug auf den Rahmen (20) und zueinander in der Querrichtung (Y) verschiebbar sind;
- jeder Träger (40) der mindestens einen Reihe (41) Mulden (45) umfasst, wobei die Mulden (45) desselben Trägers (40) parallel zu derselben, zum Rahmen (20) parallelen Längsrichtung (X) ausgerichtet sind, um eine Spalte (46) von Mulden (45) zu bilden, und jede Mulde (45) eines der Träger (40) der mindestens einen Reihe (41) mit einer der Mulden (45) der anderen Träger (40) der mindestens einen Reihe (41) in der Querrichtung (Y) ausgerichtet ist, um eine Zeile (47) von Mulden (45) zu bilden;
- jeder Träger (40) der mindestens einen Reihe (41) ausgelegt ist, um individuell eine Flasche (3A, 3B) in einer Längsposition zu tragen, wobei die Flasche (3A, 3B) auf der Spalte (46) von Mulden (45) des Trägers (40) angeordnet und dabei parallel zur Längsrichtung (X) ausgerichtet ist, wobei die Spalte (46) von Mulden (45) Querkeile (48) bildet, zwischen denen die Flasche (3A, 3B) in Längsposition aufgenommen ist, um zu verhindern, dass die Flasche (3A, 3B) in Querrichtung (Y) aus der Spalte (46) von Mulden (45) wegrollt; **dadurch gekennzeichnet, dass**
- die Träger (40) der mindestens einen Reihe (41) ausgelegt sind, um die Flasche (3A, 3B) in einer Querposition gemeinsam zu tragen, wobei die Flasche (3A, 3B) auf einer der Zeilen (47) von Mulden (45) der Träger (40) angeordnet und dabei parallel zur Querrichtung (Y) ausgerichtet ist, wobei die Zeile (47) von Mulden (45) Längskeile (49) bildet, zwischen denen die Flasche (3A, 3B) in der Querposition aufgenommen ist, um zu verhindern, dass die Flasche (3A, 3B) in Längsrichtung (X) aus der Zeile (47) von Mulden (45) wegrollt.

2. Ablage (2) nach Anspruch 1, wobei die Querkeile (48) für jede Spalte (46) von Mulden (45) in genau zwei Spalten (51) von Querkeilen (48) verteilt sind, die voneinander beabstandet und parallel zur Längsrichtung (X) sind, wobei die zwei Spalten (51) von Querkeilen (48) ausgelegt sind, um die Flasche (3A, 3B) zwischen sich aufzunehmen, wenn die Flasche (3A, 3B) in der Längsposition auf der Spalte (46) von Mulden (45) angeordnet ist.

3. Ablage (2) nach einem der vorhergehenden Ansprüche, wobei die Längskeile (49) für jede Zeile (47) von Mulden (45) in genau zwei Zeilen (52) von Längskeilen (49) verteilt sind, die voneinander beabstandet und parallel zur Querrichtung (Y) sind, wobei die zwei Zeilen (52) von Längskeilen (49) ausgelegt sind, um die Flasche (3A, 3B) zwischen sich aufzunehmen, wenn die Flasche (3A, 3B) in der Querposition auf der Zeile (47) von Mulden (45) angeordnet ist.

4. Ablage (2) nach einem der vorhergehenden Ansprüche, wobei jede Mulde (45) Folgendes umfasst:
- zwei zylindrische Längsflächen (53), wobei jede zylindrische Längsfläche (53) zwei der Querkeile (48) der Mulde (45) verbindet und ausgelegt ist, um die Flasche (3A, 3B) aufzunehmen, während die Flasche (3A, 3B) in der Längsposition ist; und
- zwei zylindrische Querflächen (54), wobei jede zylindrische Querfläche (54) zwei der Längskeile (49) der Mulde (45) verbindet und ausgelegt ist, um die Flasche (3A, 3B) aufzunehmen, während die Flasche (3A, 3B) in der Querposition ist, wobei die zwei zylindrischen Querflächen (54) durch die zwei zylindrischen Längsflächen (53) getrennt sind und die zwei zylindrischen Längsflächen (53) durch die zwei zylindrischen Querflächen (54) getrennt sind.

5. Ablage (2) nach einem der vorhergehenden Ansprüche, wobei jeder Träger (40) unlösbar am Rahmen (20) befestigt ist.

6. Ablage (2) nach einem der vorhergehenden Ansprüche, wobei:
- jeder Träger (40) der mindestens einen Reihe (41) ein erstes Verschiebeende (43) und ein zweites Verschiebeende (44) umfasst, die in Längsrichtung (X) gegenüberliegen;
- der Rahmen (20) für die mindestens eine Reihe (41) von Träger (40) eine erste Schiene (23) und eine zweite Schiene (24) umfasst, die parallel zur Querrichtung (Y) sind; und
- jeder Träger (40) der mindestens einen Reihe (41) in Bezug auf den Rahmen (20) parallel zur Querrichtung (Y) verschiebbar ist, wobei:
• jedes erste Verschiebeende (43) anhand der ersten Schiene (23) verschiebend geführt wird, und
• jedes zweite Verschiebeende (44) anhand der zweiten Schiene (24) verschiebend geführt wird.

7. Ablage (2) nach Anspruch 6, wobei:
- der Rahmen (20) einen ersten Queranschlag (25) umfasst, der die erste Schiene (23) mit der zweiten Schiene (24) verbindet, und einen zweiten Queranschlag (26), der die erste Schiene (23) mit der zweiten Schiene (24) verbindet, wobei die mindestens eine Reihe (41) von Trägern (40) zwischen dem ersten Queranschlag (25) und dem zweiten Queranschlag (26) parallel zur Querrichtung (Y) eingerichtet ist, so dass der erste Queranschlag (25) und der zweite Queranschlag (26) das Verschieben der Träger (40) der mindestens einen Reihe (41) in Bezug auf den Rahmen (20) begrenzen; und
- die Träger (40) der mindestens einen Reihe (41) von Trägern (40) im Rahmen (20) eingeschlossen sind, indem sie von der ersten Schiene (23), der zweiten Schiene (24), dem ersten Queranschlag (25) und dem zweiten Queranschlag (26) gehalten werden.

8. Ablage (2) nach einem der vorhergehenden Ansprüche, wobei zwei Reihen (41) von Trägern (40) vorgesehen sind.

9. Ablage (2) nach einem der vorhergehenden Ansprüche, wobei für jeden Träger (40) mindestens drei Mulden (45) vorgesehen sind.

10. Schrank (1), umfassend:
- die Ablage (2) nach einem der vorhergehenden Ansprüche, wobei der Rahmen (20) einen ersten Längsträger (21) und einen zweiten Längsträger (22) umfasst, zwischen denen die mindestens eine Reihe (41) von Trägern (40) angeordnet ist, wobei der erste Längsträger (21) und der zweite Längsträger (22) parallel zur Längsrichtung (X) sind; und
- ein Gehäuse (11), das eine erste Seitenwand (12) und eine zweite Seitenwand (13) umfasst, zwischen denen die Ablage (2) angeordnet ist, wobei die Ablage (2) vom Gehäuse (11) getragen wird, wobei die erste Seitenwand (12) den ersten Längsträger (21) trägt und die zweite Seitenwand (13) den zweiten Längsträger (22) trägt.

## Claims

1. A shelf (2) for a cabinet (1) for accommodating bottles (3A, 3B), the shelf (2) comprising a frame (20) and at least one row (41) of supports (40), which are supported by the frame (20), which are aligned along a transverse direction (Y) parallel to the frame (20), the shelf (2) being **characterized in that**:
- the supports (40) of the at least one row (41) are slidable relative to the frame (20) and relative to each other along the transverse direction (Y) ;
- each support (40) of said at least one row (41) comprises cradles (45), the cradles (45) of a same support (40) being aligned parallel to a same longitudinal direction (X) parallel to the frame (20), to form a column (46) of cradles (45), and each cradle (45) of one of the supports (40) of said at least one row (41) being aligned with one of the cradles (45) of the other supports (40) of said at least one row (41) along the transverse direction to form a row (47) of cradles (45);
- each support (40) of said at least one row (41) is configured to individually support a bottle (3A, 3B) in a longitudinal position, where the bottle (3A, 3B) is arranged on the column (46) of cradles (45) of said support (40) while being oriented parallel to the longitudinal direction (X), the column (46) of cradles (45) forming transverse wedges (48) between which the bottle (3A, 3B), in the longitudinal position, is accommodated, to prevent the bottle (3A, 3B) from rolling out of the column (46) of cradles (45), along the transverse direction (Y); **characterized in that**
- the supports (40) of the at least one row (41) are configured to collectively support the bottle (3A, 3B) in a transverse position, where the bottle (3A, 3B) is arranged on one of the rows (47) of cradles (45) of said supports (40), being oriented parallel to the transverse direction (Y), said row (47) of cradles (45) forming longitudinal wedges (49) between which the bottle (3A, 3B), in the transverse position, is accommodated, to prevent the bottle (3A, 3B) from rolling out of the row (47) of cradles (45), along the longitudinal direction (X).

2. The shelf (2) according to claim 1, wherein, for each column (46) of cradles (45), the transverse wedges (48) are distributed in exactly two columns (51) of transverse wedges (48) spaced apart and parallel to the longitudinal direction (X), the two columns (51) of transverse wedges (48) being configured to accommodate the bottle (3A, 3B) therebetween when the bottle (3A, 3B) is arranged on the column (46) of cradles (45) in the longitudinal position.

3. The shelf (2) according to any of the preceding claims, wherein, for each row (47) of cradles (45), the longitudinal wedges (49) are distributed along exactly two rows (52) of longitudinal wedges (49) spaced apart and parallel to the transverse direction (Y), the two rows (52) of longitudinal wedges (49) being configured to accommodate the bottle (3A, 3B) therebetween when the bottle (3A, 3B) is arranged on the row (47) of cradles (45) in the transverse position.

4. The shelf (2) according to any of the preceding claims, wherein each cradle (45) comprises:
- two longitudinal cylindrical surfaces (53), each longitudinal cylindrical surface (53) connecting two of the transverse wedges (48) of the cradle (45) and being configured to accommodate the bottle (3A, 3B) while the bottle (3A, 3B) is in the longitudinal position; and
- two transverse cylindrical surfaces (54), each transverse cylindrical surface (54) connecting two of the longitudinal wedges (49) of the cradle (45) and being configured to accommodate the bottle (3A, 3B) while the bottle (3A, 3B) is in the transverse position, the two transverse cylindrical surfaces (54) being separated by the two longitudinal cylindrical surfaces (53) and the two longitudinal cylindrical surfaces (53) being separated by the two transverse cylindrical surfaces (54).

5. The shelf (2) according to any of the preceding claims, wherein each support (40) is non-removably attached to the frame (20).

6. The shelf (2) according to any of the preceding claims, wherein:
- each support (40) of the at least one row (41) comprises a first sliding end (43) and a second sliding end (44) which are opposite along the longitudinal direction (X);
- for the at least one row (41) of supports (40), the frame (20) comprises a first rail (23) and a second rail (24), which are parallel to the transverse direction (Y); and
- each support (40) of the at least one row (41) is slidable relative to the frame (20) parallel to the transverse direction (Y), in that:
• each first sliding end (43) is guided by the first rail (23) during sliding, and
• each second sliding end (44) is guided by the second rail (24) during sliding.

7. The shelf (2) according to claim 6, wherein:
- the frame (20) comprises a first transverse stop (25) which connects the first rail (23) to the second rail (24), and a second transverse stop (26) which connects the first rail (23) to the second rail (24), said at least one row (41) of supports (40) being arranged between the first transverse stop (25) and the second transverse stop (26) parallel to the transverse direction (Y), so that the first transverse stop (25) and the second transverse stop (26) limit the sliding of the supports (40) of said at least one row (41) with respect to the frame (20); and
- the supports (40) of the at least one row (41) of supports (40) are trapped in the frame (20), being captive to the first rail (23), the second rail (24), the first transverse stop (25) and the second transverse stop (26).

8. The shelf (2) according to any of the preceding claims, wherein two rows (41) of supports (40) are provided.

9. The shelf (2) according to any of the preceding claims, wherein for each support (40) at least three cradles (45) are provided.

10. A cabinet (1), comprising:
- the shelf (2) according to any of the preceding claims, the frame (20) comprising a first side rail (21) and a second side rail (22) between which said at least one row (41) of supports (40) is arranged, the first side rail (21) and the second side rail (22) being parallel to the longitudinal direction (X); and
- an enclosure (11), comprising a first side wall (12) and a second side wall (13) between which the shelf (2) is arranged, the shelf (2) being supported by the enclosure (11), in that the first side wall (12) supports the first side rail (21) and in that the second side wall (13) supports the second side rail (22).
